# EUROPÄISCHE PATENTSCHRIFT

(11) **EP 2 786 020 B1**
(45) Veröffentlichungstag und Bekanntmachung des Hinweises auf die Patenterteilung: **23.09.2020**
(21) Anmeldenummer: 12818776.2
(22) Anmeldetag: 23.11.2012
(51) Int. Cl.: F04D 13/06, F04D 29/58

(54) **NASSLÄUFER-MOTORPUMPE**
WET-ROTOR MOTOR PUMP
MOTOPOMPE À ROTOR NOYÉ

(30) Priorität: 29.11.2011 DE 102011119625
(43) Veröffentlichungstag der Anmeldung: 08.10.2014
(73) Patentinhaber: WILO SE, 44263 Dortmund (DE)
(72) Erfinder: STRELOW, Günter, 44801 Bochum (DE)
(74) Vertreter: Cohausz Hannig Borkowski Wißgott
(86) Internationale Anmeldenummer: PCT/EP2012/004851
(87) Internationale Veröffentlichungsnummer: WO 2013/079178

(56) Entgegenhaltungen:
- DE-A1- 10 240 800
- DE-C1- 3 931 665
- DE-U1- 29 610 799
- US-A- 4 047 847
- US-A- 6 012 909

## Beschreibung

Die Erfindung betrifft eine Nassläufer-Motorpumpe mit einem Spaltrohr, das den Motorstator von dem im Spaltrohr auf einer Motorwelle gelagerten Rotor trennt, wobei das Spaltrohr auf der dem Laufrad zugewandten Ende einen Spaltrohrflansch bildet, der als Trennwand die Pumpenkammer vom Motorstator trennt, wobei die Motorwelle in die Pumpenkammer hineinragt und dort das Pumpen-Laufrad trägt, und wobei auf der Laufradrückseite ein koaxialer zur Pumpenkammer offener Ringraum besteht, von dem durch mindestens einen in der Trennwand befindlichen Strömungsdurchlass die Förderflüssigkeit in den Rotorraum fließt, um nach Durchströmen des Rotorraumes in die Pumpenkammer zurückzuströmen, und wobei die Laufradrückwand im Bereich des Ringraums eine gedrosselte Durchflussöffnung aufweist, die den Ringraum mit dem Laufradinneren insbesondere mit der Pumpensaugseite verbindet.

Eine solche Nassläufer-Motorpumpe ist aus der DE 39 31 665 C1 bekannt. Bei dieser Nassläuferpumpe wird der Rotor des Elektromotors vom Medium umspült. Der Stator ist vom Medium durch ein Spaltrohr /-topf getrennt. Die Lager des Rotors werden vom Medium geschmiert. Solche Konstruktionen sind wartungsfrei und verfügen über eine sehr lange Lebensdauer, solange das Medium relativ sauber ist. In vielen Anwendungsbereichen sind die Medien jedoch mit Partikeln und chemischen Mitteln (Inhibitoren) kontaminiert. Dies macht es erforderlich, abrasive Partikel am Eindringen in den Rotorraum zu hindern.

So ist es aus der EP 1 477 683 A2 bekannt, an der Rückseite des Laufrades Schaufeln anzuordnen, um eine Ansammlung von Partikeln im rückseitigen Raum zu verhindern. Partikel dringen aber weiterhin abhängig von der Pumpenleistung in den Rotorraum ein.

Aufgabe der Erfindung ist es, möglichst wenige Partikel in den Rotorraum gelangen zu lassen.

Diese Aufgabe wird erfindungsgemäß dadurch gelöst, dass auf der Laufradrückseite ein koaxiales Ringelement vorsteht, das die Motorwelle umgibt und den Ringraum zur Motorwelle hin derart abgrenzt, dass ein innerer Ringraum um die Motorwelle gebildet ist.

Hierdurch werden die im Ringraum hinter dem Laufrad sich ansammelnden Partikel sicher zur Pumpensaugseite geführt und damit fort gepumpt, so dass im Medium enthaltene Partikel und chemische Mittel nur noch im geringsten Maß in den Rotorraum gelangen.

Vorzugsweise wird vorgeschlagen, dass die Laufradrückseite Förderelemente insbesondere in Form von Schaufeln trägt, die die Flüssigkeit im Ringraum umwälzen. Ferner ist von Vorteil, wenn das Ringelement des Laufrades mit seiner freien ringförmigen Stirnseite an dem Spaltrohr insbesondere am Spaltrohrflansch in der Weise angrenzt, dass zwischen der Stirnseite und dem Spaltrohr insbesondere dem Spaltrohrflansch ein Ringspalt besteht, durch den Förderflüssigkeit in den vom Spaltrohr umgebenden Rotorraum gelangt. Ferner wird vorgeschlagen, dass die Wand des koaxialen Ringelements im Querschnitt viertelkreisförmig nach außen gebogen ist, so dass das Ringelement an seiner ringförmigen freien Stirnseite einen größeren Durchmesser aufweist als im übrigen Bereich.

Erfindungsgemäß ist die Motorwelle eine Hohlwelle i, durch die im Rotorraum befindliche Flüssigkeit in die Pumpenkammer strömt. Hierbei ist der Motor-Hohlwelle in Höhe des Ringelements mindestens eine radiale Öffnung, Bohrung oder Nut, durch die Flüssigkeit von dem vom Ringelement umgebenden inneren Ringraum in den Wellenhohlraum strömt, so dass auch hierdurch noch Partikel zur Saugseite abgeführt werden.

Vorzugsweise wird vorgeschlagen, dass das Laufrad eine rückseitige Tragscheibe aufweist, auf der die Laufradschaufeln angeordnet sind, wobei auf der Rückseite der Tragscheibe Permanentmagnete befestigt sind, zum Einfangen von in der Förderflüssigkeit enthaltenen Partikeln wobei die Tragscheibe aus Kunststoff besteht, dass die Magnete innerhalb des Kunststoffs der Tragscheibe angeordnet sind und das die Magnetseite, die dem auf der Tragscheibenrückseite befindlichen Förderstrom zugewandt ist, von einer Materialschicht überdeckt ist. Die die Magnete abdeckende Materialschicht sorgt dafür, dass die magnetisierbaren Partikel an den Magneten des Laufrades nicht anhaften, sondern durch die auf der Rückseite des Laufrades wirkenden Zentrifugalkräfte in die Pumpenkammer gefördert und damit zum Pumpenauslass gefördert werden. Die Magnete haben damit für die magnetisierbaren Partikel eine umleitende Wirkung, wobei sichergestellt ist, dass sie an den Magneten nicht haften bleiben und somit den Wirkungsgrad des Laufrades nicht verschlechtern.

Ein Ausführungsbeispiel der erfindungsgemäßen Motorpumpe ist in der Zeichnung in einem axialen Schnitt dargestellt und wird im Folgenden näher beschrieben.

Die Nassläufer-Motorpumpe weist als Kreiselpumpe ein Laufrad 1 auf, das von einer koaxialen Welle insbesondere einer Hohlwelle 2 angetrieben wird, die ein Rotorpaket 3 trägt, das sich innerhalb des Stators 4 des Elektromotors dreht. Das Rotorpaket 3 ist vom Stator durch ein Spaltrohr 5 getrennt, das vom geförderten Medium durchflossen ist, so dass die im Spaltrohr 5 befindlichen Lager geschmiert und gekühlt werden. Das Spaltrohr ist rückseitig geschlossen, so dass auch von einem "Spalttopf" gesprochen werden kann.

Das Spaltrohr 5 bildet auf der dem Laufrad 1 zugewandten Ende einen Spaltrohrflansch 8, um die Pumpenkammer 10 vom Motorenstator 4 zu trennen.

Auf der Rückseite des Pumpenlaufrades 1 ist ein Ringelement 11 koaxial angeformt, so dass zwischen der Laufradrückseite und dem Spaltrohrflansch 8 ein Ringraum 12 besteht, der von der übrigen Pumpenkammer 10 bis auf einen Spalt 13 getrennt ist. Eine ringförmige gedrosselte Durchflussöffnung 17 ist zwischen dem stirnseitigen Ende des ringförmigen Vorsprungs 11 und dem Spaltrohr 5 und/oder zwischen dem ringförmigen Vorsprung 11 und einem dichtenden koaxialen, nicht dargestellten Dichtring insbesondere Floatingring gebildet, der die Hohlwelle 2 umgibt. Das vom Ringraum 12 durch die ringförmige Öffnung 17 zwischen Ringelement 11 und Spaltrohr 5 in den Spaltrohrinnenraum fließende Medium strömt zuerst an der Innenwand des Spaltrohrs 5 vorbei zum Spaltrohrende, um dort durch Öffnungen in den Längshohlraum 18 der Hohlwelle 2 zu gelangen und zur Saugseite der Pumpe zurückzufließen.

Das Ringelement 11 weist im Wesentlichen die Form einer Zylinderbuchse auf, die an der Laufradrückseite angeformt ist. Die Wand des koaxialen Ringelements ist im Querschnitt viertelkreisförmig nach außen gebogen ist, so dass das Ringelement 11 an seiner ringförmigen freien Stirnseite einen größeren Durchmesser aufweist als im übrigen Bereich. Dabei bildet die äußere Stirnseite 14 des Ringelements mit dem Spaltrohr 5 oder dem Spaltrohrflansch 8 die Durchflussöffnung 17, durch die ein geringer Teil des Fördermediums aus dem Ringraum 12 in den vom Spaltrohr umgebenden Rotorraum fließt.

Auf der Laufradrückseite sind Förderelemente in Form von Schaufeln 6 angeformt, die die Flüssigkeit im Ringraum 12 umwälzen.

Die Flüssigkeit innerhalb des Ringraums 12 wird dadurch gedrosselt, dass in der Rückwand des Laufrades 1 mindestens eine gedrosselte Öffnung 15 angeordnet ist, durch die im Ringraum 12 befindliche Flüssigkeit mit dort angesammelten Partikeln zur Saugseite der Pumpe strömt.

In der Hohlwelle 2 befindet sich nahe des Laufrades 1 in Höhe des Ringelements 11 mindestens eine insbesondere radiale Öffnung 19, Bohrung oder Nut, durch die Flüssigkeit von dem vom Ringelement 11 umgebenden inneren Ringraum 20 in den Wellenhohlraum 18 strömt. Hierdurch werden in der Förderflüssigkeit befindliche Partikel, die noch bis zur Welle vorgedrungen sind, zur Saugseite abgeführt. Dies kann auch durch radiale Kanäle oder Nuten in der Welle und/oder im Laufrad erfolgen.

Im Zwischenraum zwischen der Pumpenwand und der Laufradrückseite sammeln sich leichte Partikel and, die in den Rotorraum und in die Lager der Welle gelangen können und den Verschleiß beschleunigen. Um diese Partikel so früh wie möglich heraus zu befördern, sind in der Rückseite der Tragscheibe des Laufrades von einer vorzugsweisen nicht magnetischen Materialschicht insbesondere Kunststoffschicht bedeckte Permanentmagnete befestigt, die auf die im Zwischenraum befindliche Flüssigkeit einwirken. Dies führt dazu, dass in der Flüssigkeit befindliche Partikel aus magnetisierbarem Metall von dem Magneten angezogen werden, ohne an den Permanentmagneten haften zu bleiben. Vielmehr bewirkt die auf die Partikel wirkende Magnetkraft, dass die durch die Radseitenraumströmung zum Zentrum (Welle) strebenden Partikel durch diese Magnete an der Laufradrückseite zur Laufradrückwand abgelenkt werden und durch die hier wirkende Zentrifugalkraft in die Pumpenkammer zurückgedrängt werden, ohne den Motoren-Rotorraum innerhalb des Spalttopfes bzw. Spaltrohres zu erreichen und ohne in die Lager zu gelangen. Die Magnete können hierbei unterschiedlich ausgeführt sein, z.B. als Ring, Einzelmagnete oder Segmente.

## Patentansprüche

1. Nassläufer-Motorpumpe mit einem Spaltrohr (5), das den Motorstator (4) von dem im Spaltrohr auf einer Motorwelle (2) gelagerten Rotor trennt, wobei das Spaltrohr auf der dem Laufrad (1) zugewandten Ende einen Spaltrohrflansch (8) bildet, der als Trennwand die Pumpenkammer (10) vom Motorstator (4) trennt, wobei die Motorwelle in die Pumpenkammer (10) hineinragt und dort das Pumpen-Laufrad (1) trägt, auf der Laufradrückseite ein koaxialer zur Pumpenkammer (10) offener Ringraum (12) besteht, von dem durch mindestens einen in der Trennwand befindlichen Strömungsdurchlass (17) die Förderflüssigkeit in den Rotorraum fließt, um nach Durchströmen des Rotorraumes in die Pumpenkammer (10) zurückzuströmen, die Laufradrückwand im Bereich des Ringraums (12) eine gedrosselte Durchflussöffnung (15) aufweist, die den Ringraum (12) mit dem Laufradinneren insbesondere mit der Pumpensaugseite verbindet, und auf der Laufradrückseite ein koaxiales Ringelement (11) vorsteht, das die Motorwelle (2) umgibt und den Ringraum (12) zur Motorwelle hin derart abgrenzt, dass ein innerer Ringraum (20) um die Motorwelle (2) gebildet ist, **dadurch gekennzeichnet, dass** die Motorwelle (2) eine Hohlwelle ist, durch die im Rotorraum befindliche Flüssigkeit in die Pumpenkammer strömt und in der Motor-Hohlwelle (2) in Höhe des Ringelements (11) mindestens eine radiale Öffnung (19), Bohrung oder Nut ist, durch die Flüssigkeit von dem vom Ringelement (11) umgebenen inneren Ringraum (20) in den Wellenhohlraum (18) strömt.

2. Motorpumpe nach Anspruch 1, **dadurch gekennzeichnet, dass** die Laufradrückseite Förderelemente (6) insbesondere in Form von Schaufeln trägt, die die Flüssigkeit im Ringraum (12) umwälzen.

3. Motorpumpe nach Anspruch 1 oder 2, **dadurch gekennzeichnet, dass** das Ringelement (11) des Laufrades (1) mit seiner freien ringförmigen Stirnseite (14) an dem Spaltrohr (5) insbesondere am Spaltrohrflansch (8) in der Weise angrenzt, dass zwischen der Stirnseite (14) und dem Spaltrohr (5) insbesondere dem Spaltrohrflansch (8) ein Ringspalt besteht, durch den Förderflüssigkeit in den vom Spaltrohr (5) umgebenen Rotorraum gelangt.

4. Motorpumpe nach einem der vorherigen Ansprüche, **dadurch**
**gekennzeichnet, dass** die Wand des koaxialen Ringelements (11) im Querschnitt viertelkreisförmig nach außen gebogen ist, so dass das Ringelement (11) an seiner ringförmigen freien, an das Spaltrohr (5) angrenzenden Stirnseite einen größeren Durchmesser aufweist als im übrigen Bereich.

5. Motorpumpe nach einem der vorherigen Ansprüche, **dadurch**
g**ekennzeichnet,** dass das Laufrad (1) eine rückseitige Tragscheibe aufweist, auf der die Laufradschaufeln angeordnet sind, wobei auf der Rückseite der Tragscheibe Permanentmagnete befestigt sind, zum Einfangen von in der Förderflüssigkeit enthaltenen Partikeln, wobei die Tragscheibe aus Kunststoff besteht, dass die Magnete innerhalb des Kunststoffs der Tragscheibe angeordnet sind und dass die Magnetseite, die dem auf der Tragscheibenrückseite befindlichen Förderstrom zugewandt ist, von einer Materialschicht überdeckt ist.

## Claims

1. Wet-rotor motor pump with a split tube (5) that separates the motor stator (4) from the rotor mounted in the split tube on a motor shaft (2), in which the split tube on the end facing the impeller (1) forms a split tube flange (8) that, as a separating wall, separates the pump chamber (10) from the motor stator (4), in which the motor shaft projects into the pump chamber (10) where it carries the pump impeller (1), the rear of the impeller has a coaxial annular space (12) that is open to the pump chamber (10) from which the pumped liquid flows into the rotor chamber through at least one flow passage (17) in the separating wall and, after flowing through the rotor chamber, flows back into the pump chamber (10), the back wall of the impeller in the area of the annular space (12) has a throttled outlet (15) that connects the annular space (12) to the inside of the impeller, notably the pump intake side, and a coaxial annular element (11) projects on the rear of the impeller, surrounding the motor shaft (2) and delimiting the annular space (12) toward the motor shaft so that an inner annular space (20) is formed around the motor shaft (2), **characterised by** the motor shaft (2) being a hollow shaft through which the liquid in the rotor chamber flows into the pump chamber and the hollow motor shaft (2) in the height of the annular elements (11) having at least one radial opening (19), bore or groove through which the liquid flows from the inner annular space (20) surrounded by the annular element (11) into the shaft cavity (18).

2. Motor pump according to claim 1, **characterised by** the rear of the impeller carrying conveying elements (6), notably in the form of blades, which circulate the liquid in the annular space (12).

3. Motor pump according to claim 1 or 2, **characterised by** the annular element (11) of the impeller (1) with its free annular face end (14) adjoining the split tube (5), notably the split tube flange (8), so that there is an annular gap between the face end (14) and the split tube (5), notably the split tube flange (8), through which the pumped liquid flows into the rotor chamber surrounded by the split tube (5).

4. Motor pump according to one of the preceding claims, **characterised by** the wall of the coaxial annular element (11) in its cross-section being curved outwards in a quadrant shape, so that the annular element (11) on its annular free face end adjoining the split tube (5) has a larger diameter than otherwise.

5. Motor pump according to one of the preceding claims, **characterised by** the impeller (1) having a support plate on the rear, on which the impeller vanes are arranged, whereby permanent magnets are attached on the rear of the support plate to capture particles contained in the liquid being pumped, whereby the support plate is made of plastic, the magnets are arranged within the plastic support plate and the magnet side facing the flow of liquid on the rear of the support plate is covered by a layer of material.

## Revendications

1. Circulateur motorisé à rotor noyé avec une gaine (5) séparant le stator du moteur (4) du rotor placé dans la gaine sur un arbre du moteur (2), sachant que la gaine forme, sur son extrémité orientée vers le rotor (1) une bride de gaine (8) séparant en tant que paroi séparatrice la chambre de pompe (10) du stator du moteur (4), sachant que l'arbre du moteur rentre dans la chambre du moteur (10) où il supporte le rotor de la pompe (1), que la face arrière du rotor présente un espace annulaire (12) coaxial ouvert vers la chambre de la pompe (10) à partir duquel le liquide transporté s'écoule, au travers d'au moins une ouverture d'écoulement (17) percée dans la paroi séparatrice, dans l'espace du rotor pour, après avoir traversé l'espace du rotor, revenir dans la chambre de la pompe (10), que la face arrière du rotor, au niveau de l'espace annulaire (12), présente une ouverture d'écoulement étranglée (15) reliant l'espace annulaire (12) à l'intérieur du rotor, en particulier au côté aspirant de la pompe, et sur la face arrière du rotor un élément annulaire (11) coaxial se projette, entoure l'arbre du moteur (2) et limite l'espace annulaire (12) en direction de l'arbre du moteur de telle façon qu'un espace annulaire (20) est formé autour de l'arbre du moteur (2), **caractérisé en ce que** l'arbre du moteur (2) est un arbre creux au travers duquel le liquide se trouvant dans l'espace du rotor s'écoule dans la chambre de la pompe et que l l'arbre creux du moteur (2) à la hauteur de l'élément annulaire (11) présente au moins une ouverture radiale (19), un trou ou une rainure laissant le liquide de l'espace annulaire (20) entouré de l'élément annulaire (11) s'écouler dans l'espace creux de l'arbre (18).

2. Circulateur motorisé selon la revendication 1, **caractérisé en ce que** la face arrière du rotor supporte des éléments de transport (6) en particulier en forme de pelles faisant circuler le liquide dans l'espace annulaire (12).

3. Circulateur motorisé selon la revendication 1 ou 2, **caractérisé en ce que** l'élément annulaire (11) du rotor (1) jouxtant de son côté avant (14) libre en forme d'anneau la gaine (5), plus particulièrement la bride de la gaine (8) de telle façon qu'entre son côté avant (14) et la gaine (5), plus particulièrement la bride de la gaine (8), se forme une fente annulaire au travers de laquelle le liquide transporté arrive dans l'espace du rotor entouré par la gaine (5).

4. Motopompe selon l'une des revendications précédentes, **caractérisée en ce que** la section transversale de la paroi de l'élément annulaire coaxial (11) est courbée en forme de quart de cercle vers l'extérieur, de telle façon que l'élément annulaire (11) de son côté avant en forme d'anneau jouxtant la gaine (5) présente un diamètre plus grand que dans le reste de l'espace.

5. Circulateur motorisé selon l'une des revendications précédentes, **caractérisé en ce que** le rotor (1) présente un disque porteur côté arrière, sur lequel sont disposées les lames du rotor, sachant que sur la face arrière du disque porteur sont fixés des aimants permanents destinés à capter les particules contenues dans le liquide transporté, sachant que le disque porteur est en plastique, que les aimants sont inclus dans le plastique du disque porteur et que le côté aimant, orienté du côté du liquide transporté s'écoulant du côté arrière du disque, est recouvert d'une couche de matériau.
